# FASCICULE DE BREVET EUROPEEN

(11) **EP 1 062 416 B1**
(45) Date de publication et mention de la délivrance du brevet: **22.05.2002**
(21) Numéro de dépôt: 99907695.3
(22) Date de dépôt: 12.03.1999
(51) Int. Cl.: F02D 37/02, F02D 41/14

(54) **PROCEDE DE CALCUL DE LA PRESSION MOYENNE INDIQUEE D'UN MOTEUR A COMBUSTION INTERNE**
VERFAHREN FÜR DIE BERECHNUNG DES ANGEZEIGTEN MITTELDRUCKS EINER BRENNKRAFTMASCHINE
METHOD FOR COMPUTING AN INTERNAL COMBUSTION ENGINE INDICATED MEAN PRESSURE

(30) Priorité: 12.03.1998 FR 9803068
(43) Date de publication de la demande: 27.12.2000
(73) Titulaire: RENAULT, 92109 Boulogne-Billancourt (FR)
(72) Inventeur: PRUNIER, Thierry, 75014 Paris (FR); RAUCH, Vincent, 92100 Boulogne (FR); RODRIGUES, Luis, 75018 Paris (FR); TAUPIN, Jean-Marie, 92140 Clamart (FR); VALENCIENNES, Edouard, 75015 Paris (FR)
(86) Numéro de dépôt international: FR9900554
(87) Numéro de publication internationale: WO9946497

(56) Documents cités:
- EP-A- 0 742 359
- WO-A-96/35874
- FR-A- 2 681 908
- FR-A- 2 688 546
- US-A- 4 984 546
- US-A- 5 623 412

## Description

La présente invention concerne le domaine des moteurs à combustion interne dans lesquels l'augmentation des exigences de qualité de fonctionnement associé au développement des moyens de commande et de régulation nécessite un contrôle de plus en plus précis du fonctionnement global de ces moteurs (voir par exemple FR-A-2 688 546 et EP-A-742359).

Les moyens de commande et de régulation du moteur peuvent comprendre des sondes de richesse, un papillon d'admission motorisé, un allumage électronique intégral, etc. En particulier, la connaissance du couple moteur brut en fonction des paramètres de fonctionnement appliqués tels que la richesse, le régime, la charge d'air et l'avance à l'allumage, peut permettre d'anticiper la ou les commandes à utiliser afin de réguler correctement le fonctionnement du moteur compte tenu des accessoires dont le véhicule est équipé et qui doivent être alimentés en énergie, directement ou indirectement, par le moteur tels que l'air conditionné, la direction assistée, une boîte de vitesses automatique, un système anti-patinage et de contrôle de trajectoire, etc.

On a proposé d'effectuer une mesure directe du couple par un capteur spécifique lorsque le moteur est en fonctionnement. Par exemple on peut mesurer la variation de période de défilement des dents d'une couronne de mesure solidaire du volant d'inertie du moteur au moyen d'un capteur fixe.

On a également proposé de calculer le couple moteur en utilisant les divers capteurs existant sur le moteur tels que le débitmètre d'air, des sondes de richesse, le capteur d'allumage et de régime, le capteur de pression et de température du collecteur, etc. D'après le document français n°91 11 919, le couple moteur efficace à l'avance optimale est défini comme une cartographie fonction du régime et de la pression du collecteur. Ce couple est ensuite augmenté du couple des frottements grâce à une table en fonction du régime pour obtenir le couple gaz indiqué et qui sera ensuite corrigé par un rendement d'avance unique. Ce couple gaz est à nouveau diminué des pertes par frottement pour finalement obtenir le couple effectif correspondant au réglage d'avance adopté.

On connaît également le document WO-96 35 874 dans lequel le couple moteur est défini comme une cartographie du couple à richesse unitaire et à l'avance optimale, corrigé par un rendement d'avance selon une loi unique de dégradation du couple en fonction de la dégradation de l'avance par rapport à l'avance optimale.

Toutefois, ces documents ne permettent pas une estimation suffisamment fine de la valeur du couple et, de ce fait, ne permettent pas une régulation optimale du moteur permettant un rendement maximal soit pour une réduction de la consommation de carburant, soit pour une réduction des émissions d'effluents de combustion.

La présente invention a pour but de remédier aux inconvénients des procédés proposés ci-dessus en utilisant une rendement d'avance défini de façon particulièrement précise.

Le procédé d'estimation du couple d'un moteur à allumage commandé selon l'invention, s'effectue par calcul de la pression moyenne indiquée par la boucle positive du cycle de pression dans le cylindre en fonction du volume dudit cylindre, la boucle positive étant la partie de la courbe représentative du fonctionnement du moteur lorsque les soupapes dudit moteur sont fermées. Cette estimation est effectuée en fonction du débit d'air entrant dans le moteur, de la pression dans le collecteur du moteur, du régime de fonctionnement N, de l'avance à l'allumage AV, et de la richesse apparente de combustion Ri. La pression moyenne indiquée de la boucle positive PMI+ est égale au produit de la pression moyenne indiquée de la boucle positive pour une richesse égale à 1 et à l'avance optimale PMI+_{opt, Ri = 1}, par le coefficient de richesse π_{Ri} et par le rendement d'avance π_{AV}, la pression moyenne indiquée de la boucle positive pour une richesse égale à 1 et l'avance optimale étant égale au produit de la quantité d'air entrant dans le moteur par coup (1/2 tour de vilebrequin pour un 4 cylindres) par un coefficient K dépendant de la pression dans le collecteur et du régime de fonctionnement N. On utilise ainsi une formulation suffisamment simple pour en permettre l'utilisation en temps réel par le calculateur de contrôle du moteur.

Dans un mode de réalisation, le coefficient de richesse π_{Ri} est égal à 1 si la richesse Ri est égale à 1, le coefficient de richesse π_{Ri} étant une variable dépendant de la richesse Ri.

Avantageusement, le rendement d'avance π_{AV} dépend d'une variable P qui obéit à une régression polynomiale du second degré fonction de l'écart entre l'avance optimale du point de fonctionnement et l'avance appliquée et dont la courbure est fonction de la valeur de l'avance optimale AV et de la richesse Ri, avec π_{AV} égal = 1-P x (AV-AVₒₚₜ)². L'évolution de PMI+ en fonction de l'avance est modélisée par une courbe du second degré approchant les points réellement mesurés.

De préférence, on effectue une pondération des points réellement mesurés, un poids A plus important étant accordé aux points de mesure les plus proches de la valeur de l'avance optimale, selon l'équation suivante : A(i) = Aₘᵢₙ + (PMI+(i) - PMI+ₘᵢₙ) x (Aₘₐₓ - Aₘᵢₙ) / (PMI+ₘₐₓ - PMI+ₘᵢₙ), Aₘᵢₙ étant le poids minimum associé à la valeur minimum mesurée de la pression moyenne indiquée PMI+, Aₘₐₓ étant le poids maximum associé à la valeur maximum mesurée de la pression moyenne indiquée PMI+, en utilisant un critère de minimisation : Min [Σᵢ A(i)² x (PMI+(i)mes - PMI+(i)calc)²] ; i étant le nombre de mesure pour une courbe, PMI+ (i)mes étant la pression moyenne indiquée PMI+ mesurée au point i, et PMI+(i)calc étant la pression moyenne indiquée PMI+ calculée au point i selon la courbe de modélisation.

En effet, pour caractériser le niveau de performance d'un moteur à allumage commandé, on utilise l'estimation de la pression moyenne indiquée par la boucle positive du cycle de pression en fonction du volume de cylindre. Cette estimation permet de ne considérer que le travail potentiellement récupérable lors de la combustion dans le cylindre et de se dégager de certaines contraintes propres à chaque moteur tels que les frottements de l'équipage mobile et de la distribution caractérisés par la pression moyenne des frottements PMF, ainsi que de la boucle négative du cycle pression = f(volume) correspondant au fonctionnement du moteur lorsque les soupapes d'admission ou d'échappement sont ouvertes.

La présente invention sera mieux comprise à la lecture de la description détaillée d'un mode de réalisation pris à titre d'exemple nullement limitatif et illustré par les dessins annexés, sur lesquels :
la figure 1 montre la courbe de pression en fonction du volume de cylindre ;
la figure 2 est une courbe montrant l'évolution de la pression moyenne indiquée de la boucle positive en fonction de l'avance ;
la figure 3 est une courbe similaire montrant la courbe obtenue sans pondération et la courbe obtenue avec pondération ;
la figure 4 est un schéma montrant l'élaboration de la valeur de couple en fonction du régime du moteur, du débit d'air, de la pression du collecteur, et de l'avance à l'allumage ;
la figure 5 est un schéma de fonctionnement de la boîte couple illustrée sur la figure 4 ; et
la figure 6 est un schéma illustrant l'élaboration du rendement d'avance.

Comme on peut le voir sur la figure 1, l'évolution de la pression régnant dans un cylindre d'un moteur à combustion interne à allumage commandé en fonction du volume s'établit selon deux boucles principales, une boucle dite positive correspondant au fonctionnement du moteur lorsque les soupapes d'admission et d'échappement sont fermées, et une boucle négative correspondant au fonctionnement du moteur pendant la phase d'échappement suivie de la phase d'admission, les soupapes d'admission ou d'échappement étant ouvertes.

Le travail que l'on peut récupérer sous forme d'énergie mécanique est donc égal à la pression moyenne indiquée de la boucle positive PMI+ de laquelle on retranche la pression moyenne indiquée de la boucle négative PMI- et la pression moyenne des frottements PMF.

La pression moyenne indiquée de la boucle positive PMI+ est estimée en fonction du produit de la pression moyenne indiquée de la boucle positive à avance optimale et coefficient de richesse unitaire par le coefficient de richesse et par le rendement d'avance : PMI+ = PMI+_{opt,Ri=} ₁ x π_{Ri} x π_{AV}. Le coefficient de richesse π_{Ri} = 1 lorsque la richesse Ri est égale à 1. La pression moyenne indiquée de la boucle positive du moteur considérée à richesse unitaire et à l'avance optimale est égale au produit du débit d'air Qᵣ entrant dans le moteur par coup (1/2 tour vilebrequin pour un 4 cylindres) par un coefficient K dépendant à la fois de la pression dans le collecteur P_{col} et du régime de fonctionnement N : PMI+_{opt,Ri=1} = K(P_{col}, N) x Qᵣ.

Le coefficient K est une cartographie représentative du rendement de combustion du moteur à la richesse unitaire. Le rendement d'avance π_{AV} caractérise l'évolution de la pression moyenne indiquée de la boucle positive PMI+ en fonction de l'avance à l'allumage. Cette évolution obéit à une régression polynomiale du second degré fonction de l'écart entre l'avance optimale du point de fonctionnement et l'avance appliquée et dont la courbure est fonction de la valeur de l'avance optimale et de la richesse de fonctionnement : π_{AV} = 1 - f (AVopt) x h (Ri) x (AV-AVopt)².

Le terme AVₒₚₜ est un coefficient établi selon une cartographie des avances optimales fonction de la pression du collecteur et du régime de fonctionnement. Cette cartographie résulte de l'interpolation non linéaire, fonction de la richesse de fonctionnement, entre deux cartographies de référence des avances optimales en fonction de la pression du collecteur et du régime de fonctionnement, l'une étant établie à richesse Ri égale 1 et l'autre à une richesse Ri inférieure à 1, avec AVopt (P_{col}, N, Ri) = int *erp* (AVopt (Ri = 1), AVopt (Ri < 1), Ri).

Comme on peut le voir sur les figures 2 et 3, la formulation utilisée pour l'estimation de la pression moyenne indiquée de la boucle positive PMI+ fait intervenir les avances optimales AVopt des divers points de fonctionnement du moteur. Il convient de pouvoir caractériser de façon précise toutes ces avances optimales. Leur détermination s'effectue principalement dans la zone la plus plate de la courbe appelée chapeau d'avance en raison de sa forme. On utilise une courbe du second degré pour modéliser l'évolution de la pression moyenne indiquée de la boucle positive PMI+ en fonction de l'avance, son équation étant obtenue par minimisation de l'écart entre les points mesurés et la courbe mathématique. Ce type de minimisation engendre une imprécision de l'estimation du point d'avance optimal alors que la valeur de la PMI+ optimale calculée gardera une valeur proche de la mesure.

Sur l'exemple de la figure 2, la différence entre les points de mesure et la courbe est flagrante et on ne peut utiliser la valeur de l'avance optimale trouvée d'après la courbe. La précision requise sur la mesure de l'avance optimale AVopt nécessite d'effectuer une pondération accordant plus d'importance aux points de fonctionnement qui se rapprochent de l'avance optimale expérimentale plutôt qu'à ceux qui en sont éloignés.

On effectue donc une approximation sur les mesures avec une pondération variable suivant l'éloignement du point d'avance par rapport au point le plus proche de l'avance optimale. La courbe ainsi trouvée (figure 3) est celle qui passe au plus près de l'ensemble des points de mesure d'un chapeau d'avance en obéissant à un critère de minimisation pondéré. Le critère de pondération retenu est présenté ci-dessous : on définit Amin comme étant le poids minimum associé à la valeur minimum mesurée de la pression moyenne indiquée de la boucle positive PMI+ min et Amax comme étant le poids maximum associé à la valeur maximum mesurée de la pression moyenne indiquée de la boucle positive PMI+ max. Entre ces deux extremums, le poids évoluera linéairement en fonction des valeurs de la PMI+ mesurée, soit : A(i) = Amin + (PMI+ (i) - PMI+ min ) x (Amax - Amin) / (PMI + max - PMI + min).

On cherchera à minimiser l'écart pondéré des mesures par rapport à l'approximation mathématique de type : PMI+ = PMI+ₒₚₜ x [1- C x (AV- AVopt)²], C étant la courbure de la courbe du second degré.

Le critère de minimisation associé s'écrira ainsi : min [ΣA(i)² x (PMI+(i)mes - PMI+(i)calc)²]. Avec i étant le nombre de mesure pour un chapeau d'avance, PMI+(i) mes étant la PMI+ mesurée au point i et PMI+(i)calc étant la PMI+ calculée par l'approximation mathématique au point i.

Pour chaque chapeau d'avance ainsi calculé, on peut ainsi faire passer une courbe unique répondant au critère de minimisation. Cette courbe est mise pour chaque point de fonctionnement (richesse, régime, pression du collecteur) sous la forme PMI+ = K x Qᵣ x [1 - C x (AV - AVopt)²]; avec PMI+opt = K x Qᵣ

Comme on peut le voir sur la figure 3, l'utilisation de la méthode avec pondération permet une meilleure approximation des points de mesure.

La calibration des paramètres globaux du modèle sur les résultats d'essais sur banc du moteur est effectuée par minimisation de l'écart entre le modèle et les mesures. Les calibrations à optimiser sont les suivantes :
- g (Ri) : table des rendements de richesse ;
- f (AVopt) : table des courbures des chapeaux modélisés et fonction de l'avance optimale ;
- h (Ri) : influence de la richesse sur les courbures des chapeaux modélisés.

Le critère global de minimisation retenu fait intervenir des sous-critères s'appliquant à la fois aux écarts de courbure, d'avance optimale et de valeur de la pression moyenne indiquée de la boucle positive PMI+.

Pour chaque sous-critère de minimisation, on se fixe un poids et un objectif de précision entrant dans la détermination globale de l'écart du modèle par rapport aux mesurés. Le critère de minimisation des valeurs absolues du modèle par rapport aux mesures s'écrit : CRIT(PMI+) = min [a x Σ abs (PMI+(i)mes - PMI+(i)calc)].

On peut par exemple prendre un objectif de précision 0,3 bars.

Le critère de minimisation des courbures du modèle par rapport aux mesures s'écrit : CRIT (courbe) = min [b x Σ abs (1 - courbure (k) calc / courbure (k) mes)] ; k étant le nombre de chapeaux de courbure. On peut par exemple prendre un objectif de précision de 20% d'erreur sur les courbures.

Le critère de minimisation des avances optimales du modèle par rapport aux mesures s'écrit : CRIT(AVopt) = min [c x Σ abs (AVopt(k) mes - AVopt(k)calc)]. On peut par exemple prendre un objectif de précision de 1° d'erreur sur l'estimation des avances optimales. Le critère global des minimisation résultant est la somme algébrique des sous-critères définis ci-dessus. Pour chaque critère, on affecte un poids multiplicatif d'objectif de précision que l'on désire (les coefficients a, b et c). En considérant les objectifs de précision donnés dans les exemples, la proportionnalité des critères de convergence impose : a x 0,3 = b x 0,2 = c x 1.

Comme on peut le voir sur la figure 4, la valeur de couple est élaborée à partir de la pression moyenne exercée PME dans le moteur ; la valeur de la pression moyenne exercée étant obtenue à partir de la pression d'échappement et des sorties d'une boîte couple dont le fonctionnement est illustré dans la figure 5, et du régime N du moteur. La pression à l'échappement est calculée à partir de la quantité d'air entrant dans le moteur Qᵣ exprimé en kilogramme / seconde.

Comme on peut le voir sur la figure 5, la boîte couple permet d'obtenir les valeurs de la pression collecteur P_{col}, de la pression moyenne indiquée de la boucle positive PMI+, du rendement d'avance π_{AV}, du coefficient de richesse π_{Ri} et de la pression moyenne de fonctionnement PMF du moteur. La valeur de la PMI+ est obtenue comme expliquée précédemment par une pondération tenant compte des valeurs de la quantité d'air entrant dans le moteur Qᵣ en gramme par tour, d'une cartographie du coefficient K en fonction de la pression collecteur P_{col} et du régime de fonctionnement N à richesse unitaire, du rendement d'avance π_{AV} et du coefficient de richesse π_{Ri} L'obtention de la valeur du rendement d'avance π_{AV} est illustrée sur la figure 6. La courbe représentative coefficient de richesse π_{Ri} est obtenue à partir de la valeur de la richesse Ri. La pression moyenne de fonctionnement PMF est calculée à partir du régime de fonctionnement N. La quantité d'air Qᵣ en gramme par tour est calculée à partir de la quantité d'air en kg/s et du régime de fonctionnement N.

Comme on peut le voir sur la figure 6, le rendement d'avance π_{AV} est élaboré à partir de l'influence de la richesse sur les courbures des chapeaux modélisés h(Ri), de l'avance AV, de la table des courbures des chapeaux modélisés f(AVopt) et des avances optimales AVopt (Ri). La fonction h(Ri) est élaborée à partir de la valeur de la richesse Ri. Le calcul de la table des courbures des chapeaux modélisés f(AVopt) et des avances optimales AVopt(Ri) est réalisé à partir des cartographies établies pour une richesse unitaire et pour une richesse inférieure à 1, par exemple égale à 0,68, en fonction du régime de fonctionnement N et de la pression collecteur P_{col}, et de la variable P dépendant de la richesse Ri.

Grâce à l'invention, on dispose d'un procédé d'estimation du couple d'un moteur, de grande précision permettant une commande améliorée du moteur ce qui se traduit par une amélioration du rendement et une diminution de la consommation énergétique.

## Revendications

1. Procédé d'estimation du couple d'un moteur à allumage commandé par calcul de la pression moyenne indiquée par la boucle positive du cycle de pression dans le cylindre en fonction du volume du dit cylindre, la boucle positive étant la partie de la courbe représentative du fonctionnement du moteur lorsque les soupapes sont fermées, en fonction du débit d'air entrant dans le moteur, de la pression dans le collecteur du moteur, du régime de fonctionnement N, de l'avance à l'allumage, et de la richesse de fonctionnement, la pression moyenne indiquée de la boucle positive PMI+ étant égale au produit de la pression moyenne indiquée de la boucle positive pour une richesse égale à 1 et à l'avance optimale PMI+_{opt,Ri=1}, par le coefficient de richesse π_{Ri} et par le rendement d'avance πₐᵥ, la pression moyenne indiquée de la boucle positive pour une richesse égale à 1 et à l'avance optimale étant égale au produit de la quantité d'air entrant dans le moteur par un coefficient K dépendant de la pression collecteur et du régime de fonctionnement N.

2. Procédé selon la revendication 1, **caractérisé par le fait que** le coefficient de richesse π_{Ri} est égal à 1 si la richesse Ri est égale à 1, le coefficient de richesse π_{Ri} étant une variable dépendant de la richesse Ri.

3. Procédé selon la revendication 1 ou 2, **caractérisé par le fait que** le rendement d'avance πₐᵥ dépend d'une variable P qui obéit à une régression polynomiale du second degré fonction de l'écart entre l'avance optimale du point de fonctionnement et l'avance appliquée et dont la courbure est fonction de la valeur de l'avance optimale et de la richesse Ri, avec πₐᵥ = 1-P*(AV-AVₒₚₜ)².

4. Procédé selon la revendication 3, **caractérisé par le fait que** l'évolution de l'avance optimale de la boucle positive en fonction de l'avance est modélisée par une courbe du second degré approchant les points réellement mesurés.

5. Procédé selon la revendication 4, **caractérisé par le fait qu'**on effectue une pondération des points réellement mesurés, un poids A plus important étant accordé aux points de mesure les plus proches de l'avance optimale expérimentale, selon l'équation suivante : A(i) = Aₘᵢₙ + (PMI+(i) - PMI+ₘᵢₙ) * (Aₘₐₓ - Aₘᵢₙ) / (PMI+ₘₐₓ - PMI+ₘᵢₙ), Aₘᵢₙ étant le poids minimum associé à la valeur minimum mesurée de la PMI+, Aₘₐₓ étant le poids maximum associé à la valeur maximum mesurée de la PMI+, en utilisant un critère de minimisation : Min [ΣᵢA(i)² * (PMI+(i)mes - PMI+(i)calc)²] ; i étant le nombre de mesures pour une courbe, PMI+(i)mes étant la PMI+ mesurée au point i, et PMI+(i)calc étant la PMI+ calculée au point i selon la courbe de modélisation.

## Patentansprüche

1. Verfahren zur Bestimmung des Drehmomentes eines Motors mit gesteuerter Zündung.durch Berechnung des durch die positive Schleife des Druckzyklus im Zylinder dargestellten mittleren Drucks als Funktion des Zylindervolumens, wobei die positive Schleife der Abschnitt der dem Betrieb des Motors bei geschlossenen Ventilen entsprechenden Kurve ist, als Funktion der in den Motor eintretenden Luftmenge, des Drucks im Ansaugraum des Motors, der Betriebsdrehzahl N, der Vorzündung und der Anreicherung im Betrieb, wobei der durch die positive Schleife PMI+ dargestellte mittlere Druck gleich ist dem Produkt aus dem durch die positive Schleife dargestellten mittleren Druck für eine Anreicherung gleich 1 und bei optimaler Vorzündung PMI+_{opt,Ri=1}, aus dem Koeffizienten der Anreicherung π_{Ri} und aus dem Grad der Vorzündung π_{AV} und wobei der durch die positive Schleife dargestellte mittlere Druck für eine Anreicherung gleich 1 und bei optimaler Vorzündung gleich ist dem Produkt aus der in den Motor eintretenden Luftmenge und aus einem Koeffizienten K, der vom Ansaugdruck und von der Betriebsdrehzahl N abhängt.

2. Verfahren nach Anspruch 1, **dadurch gekennzeichnet, dass** der Koeffizient der Anreicherung π_{Ri} gleich 1 ist wenn die Anreicherung Ri gleich 1 ist, wobei der Koeffizient der Anreicherung π_{Ri} eine von der Anreicherung Ri abhängige Variable ist.

3. Verfahren nach Anspruch 1 oder 2, **dadurch gekennzeichnet, dass** der Grad der Vorzündung π_{AV} von einer Variablen P abhängt, die einem Regressionspolynom zweiten Grades folgt als Funktion des Unterschiedes zwischen der optimalen Vorzündung im Betriebspunkt und der gegebenen Vorzündung und deren Krümmung eine Funktion ist des Wertes der optimalen Vorzündung und der Anreicherung Ri, mit π_{AV}=1-P*(AV-AVₒₚₜ)².

4. Verfahren nach Anspruch 3, **dadurch gekennzeichnet, dass** die Entwicklung der optimalen Vorzündung der positiven Schleife als Funktion der Vorzündung als Modell erfasst wird in Form einer Kurve zweiten Grades, die an die tatsächlich gemessenen Punkte angenähert ist.

5. Verfahren nach Anspruch 4, **dadurch gekennzeichnet, dass** eine Wichtung der tatsächlich gemessenen Punkte durchgeführt wird, wobei ein grösseres Gewicht A den Punkten zugemessen wird, die der experimentellen optimalen Vorzündung am nächsten liegen, gemäss der folgenden Gleichung:
A(i) =Aₘᵢₙ +( PMI+(i) - PMI+ₘᵢₙ ) * ( Aₘₐₓ-Aₘᵢₙ )/( PMI+ₘₐₓ - PMI+ₘᵢₙ), wobei Aₘᵢₙ das Minimalgewicht ist, das dem gemessenen Minimalwert des dargestellten mittleren Drucks der PMI+ zugeordnet wird, während Aₘₐₓ das Maximalgewicht ist, das dem gemessenen Maximalwert des dargestellten mittleren Drucks der PMI+ zugeordnet wird unter Verwendung eines Kriteriums der Minimierung:
Min[Σᵢ A(i)² * (PMI+(i)mes - PMI+(i)calc)²] ; dabei ist i die Anzahl der Messungen für eine Kurve, PMI+(i)mes der PMI+ gemessen am Punkt i und PMI+(i)calc der PMI+ berechnet am Punkt i gemäss der Kurve des Modells.

## Claims

1. A method for estimating the torque of a controlled ignition engine by calculation of the mean pressure indicated by the positive loop of the pressure cycle in the cylinder as a function of the volume of this cylinder, the positive loop being the part of the curve representative of the operation of the engine when the valves are closed, as a function of the flow of air into the engine, the pressure in the engine manifold, the speed of operation N, the ignition advance and the operating mixture richness, the mean pressure indicated by the positive loop PMI+ being equal to the product of the mean pressure indicated by the positive loop for a richness equal to 1 and to the optimum advance PMI+_{opt,Ri=1}, multiplied by the richness coefficient π_{Ri} and by the advance performance πₐᵥ, the mean pressure indicated by the positive loop for a richness equal to 1 and to the optimum advance being equal to the product of the quantity of air entering the engine multiplied by a coefficient K depending on the manifold pressure and the speed of operation N.

2. A method as claimed in claim 1, **characterised in that** the richness coefficient π_{Ri} is equal to 1 if the richness Ri is equal to 1, the richness coefficient π_{Ri} being a variable depending on the richness Ri.

3. A method as claimed in claim 1 or 2, **characterised in that** the advance performance πₐᵥ depends on a variable P which obeys a polynomial regression of the second degree which is a function of the gap between the optimum advance of the point of operation and the advance applied and whose curvature is a function of the value of the optimum advance and the richness Ri, with πₐᵥ = 1-P*(AV-AVₒₚₜ)².

4. A method as claimed in claim 3, **characterised in that** the trend of the optimum advance of the positive loop as a function of the advance is modelled by a curve of the second degree approaching the points actually measured.

5. A method as claimed in claim 4, **characterised in that** the points actually measured are weighted, a greater weight A being given to the measurement points closest to the experimental optimum advance, according to the following equation: A(i) = Aₘᵢₙ + (PMI+(i) - PMI+ₘᵢₙ) * (Aₘₐₓ - Aₘᵢₙ)/(PMI+ₘₐₓ - PMI+ₘᵢₙ), Aₘᵢₙ being the minimum weight associated with the minimum measured value of PMI+, Aₘₐₓ being the maximum weight associated with the maximum measured value of PMI+, using a minimisation criterion: [ΣᵢA(i)² * (PMI+(i)mes - PMI+(i)calc)²]; I being the number of measurements for a curve, PMI+(i)mes being the PMI+ measured at the point I and PMI+(i)calc being the PMI+ calculated at the point i according to the modelling curve.
